# FASCICULE DE BREVET EUROPEEN

(11) **EP 0 409 759 B1**
(45) Date de publication et mention de la délivrance du brevet: **03.02.1993**
(21) Numéro de dépôt: 90480073.7
(22) Date de dépôt: 18.05.1990
(51) Int. Cl.: B65D 47/06

(54) **Conditionnement pour grains de café se fixant directement sur le moulin à café et comportant un embout raccord doseur**
Mit einem Dosierverbindungsstück versehene Verpackung für Kaffeebohnen zum unmittelbaren Anschluss an eine Kaffeemühle
Package for coffee beans directly connectable to a coffee-mill and provided with a dosage correcting part

(30) Priorité: 18.07.1989 FR 8909753
(43) Date de publication de la demande: 23.01.1991
(73) Titulaire: COMPAGNIE MEDITERRANEENNE DES CAFES S.A., F-06516 Carros Cédex (FR)
(72) Inventeur: Blanc, Jean Pierre, F-06510 Gattières (FR)
(74) Mandataire: Hautier, Jean-Louis

(56) Documents cités:
- US-A- 4 403 715
- US-A- 4 836 424

## Description

L'invention a pour objet un conditionnement pour grains de café se fixant directement sur le moulin à café et comportant un embout raccord doseur.

De nombreux conditionnements comportent des bouchons spécifiques avec verseur, doseur, etc. Ces bouchons n'autorisent pas un branchement direct sur un appareil ménager.

L'état de la technique peut être défini par les brevets suivants :
- FR-A.2.609.453

Dispositif de fermeture et de doseur à double sécurité.

L'invention concerne un dispositif de fermeture et de doseur permettant sans risque l'écoulement continu d'un produit en poudre ou en grains (liquide dans le cas d'un doseur étanche).

Il est constitué d'un bouchon ayant sur sa surface supérieure un bec verseur et une forme ondulée. Il est perce en partie sur sa face latérale pour permettre au coulisseau du doseur une rotation limitée de l'ensemble. Dans la forme de réalisation selon la figure II, le bouchon comporte en sa partie intérieure un rebord et un sillon. L'ensemble doseur est introduit dans le bouchon.

Il a en son milieu sur ses faces supérieure et inférieure, un orifice, deux tiges, un coulisseau. Un support comportant lui aussi deux orifices. Ce dernier est remplacé, lorsque le bocal n'a pas une surface concave, par le support. Le support comporte deux orifices, un rebord.

Le dispositif selon l'invention est particulièrement destiné au domaine de la conservation.
- FR-A.2.466.756

Dispositif de dosage d'une matière pulvérulente ou fluide et son application à un moulin à café

Le dispositif de dosage d'une matière pulvérulente comprend un récipient doseur destiné à être alimenté par une quantité prédéterminée de cette matière.

Le dispositif comprend en outre deux organes capables d'un déplacement relatif et maintenus accolés par un aimant, l'organe étant soumis à une force antagoniste à l'attraction magnétique exercée par l'aimant et dont la valeur dépend du poids de matière contenue dans le récipient doseur, cette force antagoniste libérant cet organe de l'autre lorsqu'elle est égale à la force d'attraction précitée.

Application, notamment, aux moulins à café électriques.

On peut également citer les brevets suivants : EP-A-0 221 419 ; US-A-4 568 006 ; EP-A-0 024 310 ; US-A-4 765 499. Ces brevets décrivent des capsules de protection à cliquet avec ou sans soupape, mais pas d'embout raccord doseur.

L'invention concerne un conditionnement pour grains de café qui s'adapte directement sur un moulin à café, l'embout raccord comporte un doseur.

Les avantages techniques sont nombreux.

Il n'y a pas de manipulation.

Le conditionnement se fixe directement sur le moulin à café.

Il y a une conservation intégrale du produit.

Le contrôle de stock peut être rigoureux.

On obtient une présentation esthétique du module café (conditionnement - moulin à café) appelé à rester sur un comptoir.

A cet effet, le conditionnement, notamment pour grains de café, est du type bidon avec un goulot extractable en plastique souple fixé par une bague sertie sur l'orifice du bidon qui forme un cône à ce niveau, il comporte une capsule de protection à cliquet qui vient s'encliqueter avec la partie métallique de la bague de sertissage et qui protège le goulot qui est lui-même fermé par un bouchon à vis, entre le goulot et le bouchon à vis est disposée une rondelle percée d'une soupape qui fait office de valve de dégazage. Le pas-de-vis du goulot extractable est caractérisé par le fait qu'il peut recevoir un moyen faisant office d'embout raccord doseur.

L'embout raccord doseur forme, à une première extrêmité, un cône d'adaptation, suivi d'une partie cylindrique filetée qui permet la fixation à l'extrêmité filetée du goulot. Le cône d'adaptation de l'embout raccord est suffisamment large pour que le conditionnement soit stable en étant fixé sur ledit embout. La partie filetée de l'embout raccord se poursuit par un moyen faisant office de doseur, tel qu'un tiroir de distribution pourvu d'une tirette. La seconde extrêmité de l'embout raccord vient se raccorder avec l'orifice d'entrée du café moulu du moulin à café.

Les dessins ci-joints sont donnés à titre d'exemples indicatifs et non limitatifs. Ils représentent un mode de réalisation préféré selon l'invention. Ils permettront de comprendre aisément l'invention.

La figure 1 est une vue du conditionnement du type bidon métallique avec une coupe partielle au niveau du bouchon.

La figure 2 est une vue en coupe au niveau du bouchon, l'ensemble étant en position fermée et le goulot étant en position rétractée.

La figure 3 met en évidence l'enlèvement de la capsule de protection à cliquet.

La figure 4 met en évidence l'extraction du goulot.

La figure 5 met en évidence l'enlèvement du bouchon à vis du goulot et de la rondelle avec sa valve de dégazage.

La figure 6 met en évidence la mise en place de l'embout raccord doseur par filetage sur le goulot.

Les figures 7 et 8 mettent en évidence l'action de la tirette du tiroir distributeur, lorsque le bidon métallique est retourné et placé sur un récipient ou directement sur un moulin à café.

Le conditionnement est du type bidon métallique 1, avec un goulot 2 extractable en plastique souple fixé par une bague 3 sertie sur l'orifice 4 du bidon 1. Le bidon 1 forme, à ce niveau, un cône 5 qui facilite l'écoulement des grains de café 6 par l'orifice 4 lorsque le bidon 1 est retourné sur son cône 5.

Le bidon 1 comporte une capsule de protection 7 à cliquet qui vient s'encliqueter avec la partie métallique de la bague 3 sertie sur les bords de l'orifice 4 du bidon 1. Cette capsule de protection 7 protège le goulot 2 qui est lui-même formé par un bouchon à vis 8.

Entre le bouchon à vis 8 et le goulot 2 est interposée une rondelle 9 percée qui reçoit une soupape 10 qui fait office de valve de dégazage (par exemple en cas de production de CO2).

L'extrêmité 11 du goulot 2 extractable est filetée et peut recevoir un embout raccord doseur 12.

L'embout raccord doseur 12 forme, à une première extrêmité, un cône d'adaptation 13 suivi d'une partie cylindrique filetée 14 qui permet la fixation à l'extrêmité filetée 11 du goulot 2. Le cône d'adaptation 13 de l'embout raccord 12 est suffisamment large pour que le bidon 1 soit stable en étant fixé par son cône 5 sur ledit embout raccord 12.

La partie filetée 14 de l'embout raccord 12 se poursuit par un moyen faisant office de doseur tel qu'un tiroir de distribution 15 pourvu d'une tirette 16.

La seconde extrêmité 17 de l'embout raccord 12 vient se raccorder avec l'orifice d'entrée du moulin à café (non représenté).

### REFERENCES

1. bidon métallique
2. goulot
3. bague
4. orifice du bidon
5. cône
6. grains de café
7. capsule de protection
8. bouchon à vis
9. rondelle percée
10. soupape
11. extrêmité
12. embout raccord doseur
13. cône d'adaptation
14. partie cylindrique filetée
15. tiroir de distribution
16. tirette
17. seconde extrêmité de l'embout

## Revendications

1. Conditionnement pour grains, notamment grains de café, du type bidon métallique (1) avec un goulot extractable (2) en plastique souple fixé par une bague (3) sertie sur l'orifice (4) du bidon (1) qui forme un cône (5) à ce niveau, une capsule de protection (7) à cliquet venant s'encliqueter avec la partie métallique de la bague (3) de sertissage qui protège le goulot extractable (2), qui est fileté et fermé par un bouchon à vis (8) caractérisé par le fait qu'entre le goulot (2) et le bouchon à vis (8) est disposée une rondelle (9) percée d'une soupape qui fait office de valve de dégazage
et que l'extrêmité du goulot (2) extractable peut recevoir un moyen partie intégrante du conditionnement et faisant office d'embout raccord doseur (12) ; l'embout raccord doseur (12) formant, à une première extrêmité, un cône d'adaptation (13) suivi d'une partie cylindrique filetée (14) qui permet la fixation à l'extrêmité filetée (11) du goulot (2) ; le cône d'adaptation (13) de l'embout raccord (12) étant suffisament large pour que le bidon (1) soit stable en étant fixé par son cône (5) sur ledit embout raccord (12).

2. Conditionnement pour grains, selon la revendication 1, caractérisé par le fait
que la partie filetée (14) de l'embout raccord (12) se poursuit par un moyen faisant office de doseur tel qu'un tiroir de distribution (15) pourvu d'une tirette (16).

3. Conditionnement pour grains, selon la revendication 2, caractérisé par le fait
que la seconde extrêmité (17) de l'embout raccord (12) vient se raccorder avec l'orifice d'entrée du moulin à café.

## Patentansprüche

1. Verpackung für körnige Substanzen, insbesondere Kaffeebohnen, von der Art eines Metallkanisters (1) mit einem ausziehbaren Hals (2) aus biegsamem Kunststoff, der mittels eines gefalzten Rings (3) auf der Öffnung (4) des Kanisters (1) befestigt ist, welcher auf dieser Höhe einen Kegel (5) bildet, wobei eine Schnappverschluß-Schutzkapsel (7) in Eingriff mit dem Metallteil des Falzverbindungs-Ringes (3) gelangt, der den ausziehbaren Hals (2) schützt, welcher mit einem Gewinde versehen und mit einem Schraubdeckel (8) verschlossen ist,
dadurch gekennzeichnet, daß zwischen dem Hals (2) und dem Schraubdeckel (8) eine Scheibe (9) angeordnet ist, durch die ein Ventil verläuft, das als Entlüftungsventil dient, und daß das Ende des ausziehbaren Halses (2) ein Mittel aufnehmen kann, das integrierender Bestandteil der Verpackung ist und als Dosierverbindungsstück (12) dient; wobei das Dosierverbindungsstück (12) an einem ersten Ende einen Anpassungskegel (13) bildet, an den sich ein zylindrisches Gewindeteil (14) anschließt, das die Befestigung an dem mit einem Gewinde versehenen Ende (11) des Halses (2) ermöglicht; wobei der Anpassungskegel (13) des Dosierverbindungsstücks (12) groß genug ist, damit der Kanister (1) stabil ist, wenn er mit seinem Kegel (5) an dem genannten Verbindungsstück (12) befestigt wird.

2. Verpackung für körnige Substanzen nach Anspruch 1, dadurch gekennzeichnet, daß das zylindrische Gewindeteil (14) des Verbindungsstücks (12) sich in einem als Dosierer dienenden Mittel wie einem mit einer Zugschnur (16) versehenen Steuerschieber (15) fortsetzt.

3. Verpackung für körnige Substanzen nach Anspruch 2, dadurch gekennzeichnet, daß das zweite Ende (17) des Verbindungsstücks (12) mit der Einfüllöffnung der Kaffeemühle verbunden wird.

## Claims

1. Package for grain, especially coffee beans, of the metal box (1) type with an extractable neck (2) made of flexible plastic and fixed by means of a folded ring (3) to the opening (4) of the box (1) which in this section is formed as a cone (5), a snap-on protection cover (7) engaging the metal part of the folded seam ring (3) which protects the extractable neck (2) which is threaded and is closed by means of a screw cap (8),
characterized in that a disk (9) is disposed in between the neck (2) and the screw cap (8), said disk (9) being transpierced by a valve serving as a vent valve, and that the end of the extractable neck (2) can receive a means constituting an integral part of the package and serving as a dosage connecting part (12); the dosage connecting part (12), which at a first end is formed as an adapter cone (13), extends into a threaded cylindric part (14) which allows fastening to the threaded end (11) of the neck (2); the adapter cone (13) of the connecting part (12) being sufficiently large for the box (1) to be stable when being fastened with its cone (5) to said connecting part (12).

2. Package for grain according to claim 1, characterized in that the threaded part (14) of the connecting part (12) extends into a means serving as a dosage device such as a distributing regulator (15) provided with a pull cord (16).

3. Package for grain according to claim 2, characterized in that the second end (17) of the connecting part (12) is to be connected with the feed opening of the coffee mill.
